# EUROPÄISCHE PATENTSCHRIFT

(11) **EP 3 017 458 B1**
(45) Veröffentlichungstag und Bekanntmachung des Hinweises auf die Patenterteilung: **13.03.2019**
(21) Anmeldenummer: 14737149.6
(22) Anmeldetag: 01.07.2014
(51) Int. Cl.: H01J 47/08, H01J 47/02

(54) **DETEKTORPLATTE ZUR STRAHLUNGSANALYSE UND HERSTELLUNGVERFAHREN DERSELBEN**
DETECTOR PLATE FOR RADIATION ANALYSIS AND METHOD FOR PRODUCING SAME
PLATINE DE DÉTECTION POUR L'ANALYSE DE RAYONNEMENTS ET SON PROCÉDÉ DE FABRICATION

(30) Priorität: 03.07.2013 DE 102013011077
(43) Veröffentlichungstag der Anmeldung: 11.05.2016
(73) Patentinhaber: Koller, Peter, 91058 Erlangen (DE)
(72) Erfinder: Koller, Peter, 91058 Erlangen (DE)
(74) Vertreter: Dörring, Jochen
(86) Internationale Anmeldenummer: PCT/EP2014/001793
(87) Internationale Veröffentlichungsnummer: WO 2015/000582

(56) Entgegenhaltungen:
- EP-A1- 0 280 779
- EP-A1- 0 936 659
- US-A1- 2006 138 340

## Beschreibung

Die Erfindung betrifft eine Detektorplatte mit einer Mehrzahl von Detektorelementen zur Detektion ionisierender Strahlung. Des Weiteren betrifft die Erfindung ein Analysegerät mit einer derartigen Detektorplatte und ein Herstellungsverfahren zur Herstellung der genannten Detektorplatten.

### Stand der Technik

Seit geraumer Zeit werden Anordnungen von Detektoren zur Detektion von harter Strahlung eingesetzt. Durch die Anordnung von Detektoren für ionisierende Strahlung, wie zum Beispiel ein Fotomultiplier oder dergleichen, konnte man Aussagen zu dem Strahlprofil ionisierender Strahlung machen.

Zur Strahlendetektion wurde das Szintillationsprinzip angewendet und mit der Zeit verfeinert, indem man Strahlungsbildsensoren, insbesondere Szintillatorplatten, entwickelte und dabei durch die Anordnung einer Vielzahl von Strahlungsdetektoren, die einen Szintillator und einen Lichtdetektor aufwiesen, Aussagen möglich machte, die das Strahlprofil der ionisierenden Strahlung betrafen. Auf dieser Basis war es möglich, dass, beispielsweise bei Röntgengeräten für den medizinischen Einsatz, eine zweidimensionale Verteilung der Strahlungsintensität analysiert werden konnte. Mit der Zeit haben sich die Anordnungen der einzelnen Detektorelemente verkleinert und zunehmend verbessert.

Aus US 7,476,867 B2 sind Detektorplatten mit einer Mehrzahl von Detektorelementen bekannt, die zur Detektion ionisierender Strahlung verwendet werden. Dabei generieren die Detektorelemente einen elektrischen lonisationsstrom zwischen Anode und Kathode. Es wird gelehrt, die Messgenauigkeit mittels der Verwendung einer segmentierten Elektrode zu verbessern.

Aus US 7,470,912 B2 ist ein Instrument zur Qualitätskontrolle therapeutischer Strahlung bekannt, das sowohl für die lonisationsdetektion von Elektronen als auch von Röntgenstrahlung ausgebildet ist.

Aus US 6,121,622 A ist ein Analysegerät zur Generierung von zweidimensionalen Röntgenbildern bekannt, das hinsichtlich seiner Größe und Komplexität reduziert ist. Hierzu wird eine gepixelte Anode verwendet, deren Pixel in einer isolierenden Schicht formstabil aufgenommen und gegenüber der Kathode definiert positioniert sind.

Aus US 2002/0153492 A1 ist eine Komponente eines Strahlungsdetektors bekannt, die aus einem Szintillator-Array und einem zugehörigen Photodioden-Array auf einem MID-Substrat ausgebildet ist.

Aus US 2006/0138340 A1 ist ein Strahlungsdetektor bekannt, der eine Trägerplatte umfasst, die mit einem Spritzgussverfahren hergestellt werden kann. Der Detektor umfasst mehrere Detektorelemente, deren Innenräume als Senken in der Trägerplatte ausgebildet sind.

Dennoch stellen Analysegeräte, die ionisierende Strahlung bezüglich ihres Strahlungsprofils analysieren können, stets eine herausfordernde Kostenfrage. Zur Kostenreduktion, gerade auf dem medizinischen Sektor, ist daher eine Vereinfachung der dort eingesetzten Geräte erforderlich.

### Zusammenfassung der Erfindung

Der Erfindung liegt die Aufgabe zugrunde, eine Detektorplatte anzugeben, die bei gleichbleibenden oder verbesserten Strahlungsanalysequalitäten die Herstellungskosten von Detektorplatten deutlich senkt und dennoch eine Skalierbarkeit ermöglicht.

Diese Aufgabe wird gemäß der Erfindung bei einer Detektorplatte der eingangs genannten Art dadurch gelöst, dass die Detektionselemente dazu ausgebildet sind, bei einer indirekten oder direkten Ionisierung durch die ionisierende Strahlung in einem Innenraum des jeweiligen Detektorelements einen elektrischen Ionisationsstrom zwischen einer Anode und einer Kathode des jeweiligen Detektorelements zu generieren, wobei die Anode und/oder die Kathode als nicht in einer einzigen Ebene liegender, elektrisch leitender Auftrag auf der Trägerplatte ausgebildet ist. Es ergeben sich bei der Strukturierung des Innenraumes mehr Freiheitsgrade und Designoptionen, weil die Anode und/oder die Kathode einer räumlichen Ausbildung nicht mehr im Wege stehen, sondern die Dimensionierung des Innenraumes stärker auf die Hochspannungseigenschaften und/oder die lonisationseigenschaften abgestellt werden kann. Ferner ist auch der Bauraum besser nutzbar, weil die zusätzlichen Optionen eine skalierbare Anordnung der Detektorelemente erlauben.

Die Detektorelemente sind zur Detektion ionisierender Strahlung vorgesehen. Unter ionisierender Strahlung werden sowohl Teilchenstrahlungen, als auch elektromagnetische Strahlung verstanden. Die elektromagnetische Strahlung ionisiert auf der Basis des Fotoeffekts, indem aus einem elektrisch leitenden Auftrag, wie zum Beispiel der Anode oder Kathode, ein Elektron herausgeschlagen wird, welches anschließend im elektrischen Feld zwischen Anode und Kathode der elektrischen Kraft folgt und somit einen lonenstrom zwischen der Anode und der Kathode generiert oder zumindest zu diesem beiträgt. Zur elektromagnetischen Strahlung gehören Röntgenstrahlung und Gammastrahlung, die beide genügend Photonenenergie mitbringen, um ein Elektron aus einem Metallgitter herauszulösen. Unter ionisierender Teilchenstrahlung wird insbesondere die Einstrahlung von Elektronen, Protonen und Neutronen verstanden, wobei Elektronen und Protonen unmittelbar auf den lonenstrom einwirken können. Die Neutronen hingegen generieren Rückstoßphotonen, die wiederum als elektromagnetische Strahlung detektierbar sind. Somit fungieren die Detektorelemente im Wesentlichen wie Ionisationskammern, wie sie auch in Geiger-Müller-Zählern eingesetzt werden.

Es wird unter direkter Ionisierung eine Wechselwirkung mit einem geladenen Teilchen verstanden und unter indirekter Ionisierung eine Wechselwirkung, bei der eine elektromagnetische Strahlung beziehungsweise ein Photon eine Rolle spielt. Der Innenraum des jeweiligen Detektorelements stellt somit eine Ionisationskammer dar, wobei zwischen der Anode und der Kathode ein lonisationsstrom im jeweiligen Detektorelement generiert wird.

Die Trägerplatte ist spritzgegossen. Diese Eigenschaft der Trägerplatte resultiert aus dem bei deren Herstellung verwendeten Spritzgussverfahren. Unter Spritzgießen können mehrere bis dato bekannte Verfahren verstanden werden, wie zum Beispiel das Einkomponentenspritzgussverfahren oder das Zweikomponentenspritzgussverfahren. In beiden Verfahren wird ein Kunststoff in einer flüssigen oder geschäumten Form in ein formgebendes Spritzgusswerkzeug eingebracht, wobei sich der Kunststoff der Form dieses Spritzgusswerkzeuges anpasst. Damit sind komplexe Strukturen herstellbar, wobei die Anode und/oder die Kathode nicht nur als nicht in einer einzigen Ebene liegender, elektrisch leitender Auftrag auf der Trägerplatte ausgebildet sind/ist, sondern in mehreren Ebenen unterschiedlicher Orientierung ausgebildet sein können/kann.

Der elektrisch leitendende Auftrag des spritzgegossenen Kunststoffes basiert auf der sogenannten MID-Technologie (Molded Interconnect Devices; Englisch für spritzgegossener Schaltungsträger). Mit dieser Technik können auf die Trägerplatte, insbesondere auf spritzgegossene Kunststoffträger, metallische Leiterbahnen aufgetragen werden. Dieser Auftrag wird im Folgenden beispielsweise als Metallisierung, als Karbonisierung oder als leitende Tinte ausgeführt. Aufgrund dieser Technik ist es möglich, dass man den elektrisch leitenden Auftrag, beziehungsweise die Anode und/oder die Kathode eines Detektorelementes, derart ausformt, dass diese in optimaler Weise einen Innenraum des Detektorelementes bilden können, womit in idealer Weise die Größe der Ionisationskammer genauestens definierbar ist. Hierbei ist zu beachten, dass gegenüber anderen Verfahren der Spritzguss enorme Genauigkeiten erzielt, womit gleichermaßen sichergestellt wird, dass keine Verunreinigungen in den Innenräumen der Trägerplatte zurückbleiben. Bei Detektorplatten der herkömmlichen Art verhält es sich so, dass damit eine große Menge an Ausschuss produziert werden kann, wenn die Detektorplatte den Reproduzierbarkeitsanforderungen nicht entspricht. Dem kann der Spritzguss erheblich entgegenwirken, zumal dieser eine Formgenauigkeit von bis zu 10 Mikrometer gewährleisten kann.

Bei einer vorteilhaften Ausführungsform ist die Trägerplatte eine spanend gefertigte und/oder umgeformte Trägerplatte. Unter einer spanenden Fertigung wird eine Bearbeitung eines Ausganswerkstückes oder eines Zwischenproduktes verstanden, bei dem ein Materialabtrag zur gewünschten Form der Trägerplatte führt. Der Materialabtrag kann beispielsweise durch Hobeln, Stanzen, Schleifen oder Bohren erzielt werden. Zusätzlich oder alternativ wird das Ausgangswerkstück oder das Zwischenprodukt umgeformt, um zur gewünschten Form der Trägerplatte zu gelangen. Bei der Umformung kann es sich um eine kalte oder eine warme Umformung handeln, die beispielsweise abhängig vom verwendeten Material, insbesondere Kunststoff, gewählt werden kann. Genauso ist eine Kombination aus spanender Fertigung und Umformung möglich, wobei sowohl zuerst die spanende Fertigung und dann die Umformung durchgeführt wird oder umgekehrt.

Eine kostengünstige Alternative die nicht im Rahmen der Erfindung ist und die allerdings weniger Freiheitsgrade bei der Ausformung bietet, ist das Tiefziehen der Trägerplatte, die aus Kunststoff hergestellt ist. Damit sind ebenfalls Innenräume zur Strahlendetektion ausbildbar.

Bei einer vorteilhaften Ausführungsform ist der Innenraum zumindest teilweise mittels einer Vertiefung oder einer Senke in der Trägerplatte ausgebildet. Auf diese Weise ist es möglich, dass durch die Vertiefung oder die Senke ein Innenraum zumindest teilweise umschlossen wird, sodass ein Großteil des zur Ionisierung verwendenden Volumens bereits von der Trägerplatte umschlossen werden kann, womit lediglich ein Abdecken oder ein Verschluss mittels eines flächigen Schutzelementes bereits eine vollständige lonisierungskammer in Form des Innenraumes zur Verfügung stellt.

Bevorzugt ist der elektrisch leitende Auftrag eine Metallisierung, eine Karbonisierung oder eine leitfähige Tinte. Soweit die erforderliche elektrische Spannung und die Leitung des lonisationsstroms gewährleistet sind, kann die Herstellung der Detektorplatte durch das jeweilige Verfahren der Auftragung des elektrisch leitenden Auftrags vereinfacht werden.

Vorteilhafterweise ist es unter dem Einsatz der MID-Technik möglich, dass Metallisierungen in der Vertiefung oder der Senke angebracht werden, sodass eine Ausbildung der Anode und/oder der Kathode leicht möglich ist, zumal sich Anode und Kathode zumindest im Wesentlichen gegenüberliegen und zwischen den beiden Elektroden ein ausreichend großer Teil des Innenraumes angeordnet ist. Dies ist zum einen von Vorteil, da eine Hochspannung zwischen den beiden Elektroden anliegt, die während des Betriebes typischerweise um die 500 Volt beträgt. Zum anderen wird die Verteilung des Innenraumes optional derart gestaltet, dass ein definiertes lonisationsvolumen in allen verwendeten Detektorelementen vorliegt. Vorteilhafterweise ist der elektrisch leitende Auftrag eine Karbonisierung, die in einfacher Weise, auch mit sehr großen Schichtdicken auf die Trägerplatte auftragbar ist. Außerdem sind Karbonbeschichtungen mittels eines Druckverfahrens auf die Trägerplatte aufbringbar, womit diese Art von elektrisch leitendem Auftrag einer Automatisierung des Herstellungsverfahrens einträglich ist.

Der elektrisch leitende Auftrag besteht bevorzugt aus einer leitenden Tinte, wie zum Beispiel einem Leitlack, insbesondere einem Silberleitlack, der ebenfalls durch einen einfachen Druckvorgang auf die Trägerplatte kosteneffizient auftragbar ist.

Die Senke des jeweiligen Detektorelementes weist eine Öffnung oder zwei Öffnungen mit jeweils einer Durchkontaktierung durch die Trägerplatte auf. Mittels der Öffnungen ist es möglich, dass die im Innenraum angeordneten Elektroden nach außen hin (bezogen auf den Innenraum) kontaktiert werden können. Beispielsweise können Öffnungen auf einem Boden der Senke oder der Vertiefung zur Ausbildung einer oder mehrerer Durchkontaktierungen verwendet werden, womit beispielsweise in Kombination mit einer Lötkugel oder dergleichen, ein elektrischer Kontakt mit einer parallel zur Trägerplatte angeordneten Leiterplatte hergestellt werden kann. Werden zwei Öffnungen verwendet, so ist es möglich auch zwei Durchkontaktierungen vorzusehen, womit sowohl der Kathodenstrom, als auch der Anodenstrom in den Innenraum beziehungsweise aus dem Innenraum herausgeleitet werden können.

Bei einer vorteilhaften Ausführungsform begrenzen die Anode und die Kathode den Innenraum zumindest teilweise. Ein Teil des Innenraums muss stets durch entweder die Trägerplatte oder ein flächiges Schutzelement gebildet werden. Somit ist die nicht metallisierte Fläche auf dem flächigen Schutzelement beziehungsweise der Trägerplatte ausreichend groß zu halten, sodass der Abstand zwischen Anode und Kathode bei vorgegebener Betriebsspannung zu keinem ungewollten elektrischen Überschlag führt.

Bei einer vorteilhaften Ausführungsform wird der Innenraum teilweise von einem flächigen Schutzelement, insbesondere einer Platte oder einer Folie, begrenzt. Das flächige Schutzelement bildet die Anode oder die Kathode bevorzugt teilweise oder ganz aus. Auf diese Weise ist es möglich Anode und Kathode auf unterschiedlichen Bauteilen anzuordnen, womit sich die Dimensionierung der einzelnen Detektorelemente einfacher gestaltet. Beispielsweise muss nur eine Durchkontaktierung eingesetzt werden, wenn Anode und Kathode auf unterschiedlichen Bauteilen angeordnet sind, womit der Herstellungsaufwand weiter reduziert wird. Es muss darauf geachtet werden, dass die ionisierende Strahlung durch das flächige Schutzelement nicht abgeschirmt wird, beziehungsweise die Dicke des flächigen Schutzelementes derart gewählt wird, dass genügend ionisierende Strahlung in den Innenraum des Detektorelementes eindringen kann. Des Weiteren ist es nicht zwingend, dass die ionisierende Strahlung durch das flächige Schutzelement eintritt, zumal auch das Material der Trägerplatte derart gewählt werden kann, dass ionisierende Strahlung nur unwesentlich oder gar nicht abgeschirmt wird. Dabei ist wiederum der elektrisch leitende Auftrag der Anode und/oder der Kathode in Betracht zu ziehen, zumal beispielsweise Metalle in der Regel einen nicht unerheblichen Abschirmeffekt aufweisen.

Bei einer vorteilhaften Ausführungsform ist die Anode und/oder die Kathode gewölbt oder weist, beziehungsweise weisen wenigstens Flächen mit unterschiedlich orientierter Flächennormalen auf. Die Form des Innenraumes kann somit auf sehr einfache Weise optimal an die Erfordernisse der Strahlenionisation angepasst werden. Runde oder gewölbte Strukturen sind sehr leicht herzustellen und bilden auch konstante Abstände zwischen den elektrisch leitenden Aufträgen. Dennoch kann es von Vorteil sein eine Vielzahl von ebenen Flächen innerhalb einer Metallisierung vorzusehen, sodass eine bevorzugte Form des Innenraums und damit des Detektorelementes entsteht.

Bei einer vorteilhaften Ausführungsform sind die Detektorelemente mit Analyseschaltungen verbunden, wobei die Analyseschaltungen im für die Messung relevanten Strahlengang angeordnet und mittels schirmenden Metallisierungen abgeschirmt sind. Die Anordnung im Strahlengang bedeutet, dass die ionisierende Strahlung aufgrund der Position der Analyseschaltungen auf die Analyseschaltungen träfe, wenn keine Abschirmung vorhanden wäre. Dies führt in der Regel zu einer sehr kompakten Detektorplatte, wobei jedoch die Gefahr eines Ausfalls einer Analyseschaltung in Kauf genommen wird, falls diese durch eine ionisierende Strahlungsdosis beschädigt wird. Daher ist es möglich, beispielsweise mit schirmenden Metallisierungen, auf der Trägerplatte oder auch anderen Leiterplatten die Analyseschaltungen vor der ionisierenden Strahlung zu schützen. Hierbei bietet sich insbesondere Kupfer als Metallisierungsmaterial an, da sich dieses in einer akzeptablen Dicke von bis zu 400 Mikrometer einfach auftragen lässt.

Bei einer vorteilhaften Ausführungsform sind die Detektorelemente mit Analyseschaltungen elektrisch verbunden, wobei die Analyseschaltungen teilweise oder ganz außerhalb des für die Messung relevanten Strahlengangs angeordnet sind. Es können Leiterbahnen dazu verwendet werden, den lonisationsstrom der Detektorelemente auf der Trägerplatte weiterzuleiten, bis eine Region erreicht ist, die keiner ionisierenden Strahlung ausgesetzt ist. In dieser Region lassen sich die Analyseschaltungen alternativ anordnen. Eine solche Region ist bevorzugt in einem Randbereich der Detektorplatte angeordnet.

Eine Analyseschaltung wird beispielsweise teilweise oder ganz aus einem Elektrometerverstärker gebildet, der zur Messung des Ionisationsstroms eines oder mehrerer Detektorelemente vorgesehen ist. Dazu ist es vorteilhaft, wenn die Analyseschaltung auch einen Analog-Digital-Wandler aufweist, der den durch den Elektrometerverstärker gemessenen, sehr kleinen lonisationsstrom in ein digitales Signal umwandelt. Der Elektrometerverstärker kann auslesbar ausgeführt sein, womit die digitalen Stromdaten bei Bedarf zur Verfügung stehen. Die meisten Analyseschaltungen weisen integrierte Schaltkreise in Form von sogenannten "ICs" auf, um die gewünschten Funktionen elektronisch umzusetzen.

Bei einer vorteilhaften Ausführungsform weisen die Detektorelemente von einer Hauptebene der Detektorplatte eine platzsparende Form auf, insbesondere eine rechteckige, runde, sechseckige oder wabenförmige Form. Die Hauptebene der Detektorplatte steht idealerweise senkrecht zum Einfall der ionisierenden Strahlung. Somit ist es möglich, dass die einzelnen Detektorelemente einzelne Pixel darstellen, die in einer zweidimensionalen Anordnung ein Strahlenprofil einer ionisierenden Strahlung angeben können. Dabei ist es lediglich erforderlich, dass die Strahlungsintensität in den jeweiligen Detektorelementen detektiert und aufgenommen wird.

Bei einer vorteilhaften Ausführungsform sind/ist die Anode und/oder die Kathode elektrisch leitend mit einem Kontaktbereich verbunden oder weist diesen auf, wobei der Kontaktbereich außerhalb des Innenraums angeordnet ist. Auf diese Weise ist es möglich, dass die Elektroden, Anode und/oder Kathode, möglichst effizient mit einer Analyseschaltung oder mehreren Analyseschaltungen verbunden werden. Dabei ist es sinnvoll, dass die Anode und/oder die Kathode aus wenigstens zwei elektrisch leitenden Aufträgen gebildet sind/ist, zumal die Aufträge beispielsweise mittels Laserstrahlung aufgebracht werden, womit eine direkte Einsicht in die zu metallisierende Region erforderlich ist. Bei einer Durchkontaktierung einer Öffnung, beziehungsweise bei einer Kontaktierung einer Anode und/oder Kathode mit einer Analyseschaltung, ist es erforderlich, dass auf beiden Seiten der Hauptebene ein Auftragungsprozess, insbesondere Metallisierungsprozess, durchgeführt wird, sodass eine Leiterbahn durch eine Öffnung hindurchgeführt werden kann, indem zwei elektrisch leitende Aufträge kontaktierend aneinander oder aufeinander gelegt werden. Ferner beschränkt beispielsweise das Laser basierte Metallisierungsverfahren die Dicke der Trägerplatte, zumal die Innenseite oder die Innenseiten der Öffnung durch die Trägerplatte selbst nicht verdeckt werden dürfen.

Bei einer vorteilhaften Ausführungsform erstreckt sich der Kontaktbereich über einen Zapfen, wobei der Zapfen dazu vorgesehen ist, eine leitende Steckverbindung herzustellen. Dabei weist die zu kontaktierende Leiterplatte ein Gegenstück zum Zapfen, beispielsweise eine besonders geformte Leiterbahn oder eine metallisierte Öffnung, auf, die zur Kontaktierung des Zapfens vorgesehen ist. Aufgrund des Steckprinzips werden auch die Positionen der Leiterplatte und der Trägerplatte im gesteckten Zustand zueinander definiert.

Bei einer vorteilhaften Ausführungsform bildet die Trägerplatte mittels der Durchkontaktierungen eine Gegenanordnung zu einer kontaktierbaren Kugelgitteranordnung aus. Auf diese Weise ist es möglich, auf äußerst effiziente Weise eine Vielzahl von Kontakten herzustellen, womit eine einfache Herstellung eines Strahlungsdetektors ermöglicht wird, indem ein möglichst kurzer Leitungsweg zu den Analyseschaltungen herstellbar ist. Alternativ können auch andere elektronische oder elektrische Baugruppen auf diese Weise mit den Detektorelementen in elektrische Verbindung gebracht werden.

Ein Strahlungsanalysegerät weist vorteilhafterweise eine Detektorplatte auf, wie sie die Erfindung vorschlägt. Aufgrund der Herstellungsvorteile und qualitativen Vorteile der Detektorplatte wirkt sich der Kostenvorteil in besonderer Weise auch auf das Strahlungsanalysegerät aus. Aufgrund der höheren Robustheit der Detektorplatte sind auch weniger Wartungen erforderlich, womit die Betriebskosten eines erfindungsgemäßen Strahlungsanalysegeräts sinken. Ein Strahlungsanalysegerät kann beispielsweise ein medizinisches Analysegerät, wie zum Beispiel ein Röntgentomograph oder dergleichen sein.

Das erfindungsgemäße Verfahren zur Herstellung einer Detektorplatte bestehend aus einer, insbesondere spritzgegossenen, Trägerplatte mit einer Mehrzahl von Detektorelementen zur Detektion ionisierender Strahlung weist folgende Schritte auf:
- Herstellung der Trägerplatte mittels eines Spritzgussverfahrens, einer spanenden Fertigung und/oder einer Umformung,
- Aufbringen von in den Detektorelementen als Anode und/oder Kathode verwendbaren elektrisch leitenden Aufträgen, insbesondere Metallisierungen, wobei wenigstens einer der elektrisch leitenden Aufträge nicht in einer einzigen Ebene angeordnet wird.

Die Anode und/oder die Kathode kann somit eine dreidimensionale Form annehmen, womit der Innenraum des Detektorelementes idealerweise ausgebildet werden kann. Der elektrisch leitendende Auftrag, der nicht in einer einzelnen Ebene angeordnet ist, kann somit eine Mehrzahl von Flächennormalen aufweisen, die unterschiedlich orientiert sind. Alternativ ist es möglich, dass der elektrisch leitende Auftrag auch ein Segment einer Rotationsfläche bildet oder durch einen Kugelradius definiert ist.

Bei einer vorteilhaften Ausführungsform werden/wird eine Anode und/oder Kathode aus mindestens zwei elektrisch leitenden Aufträgen gebildet. Auf diese Weise ist es möglich, Durchkontaktierungen herzustellen, die es erlauben den Anodenstrom beziehungsweise den Kathodenstrom aus dem Innenraum des Detektorelementes nach außen zu leiten und gegebenenfalls an Leiterbahnen herkömmlicher Leiterplatten weiterzugeben.

Vorteilhafterweise bilden die mindestens zwei elektrisch leitenden Aufträge eine Durchkontaktierung an der Trägerplatte aus. Somit können sämtliche Elektroden auf der Trägerplatte angeordnet werden, womit lediglich die Trägerplatte einem Auftragungsverfahren, insbesondere Metallisierungsverfahren, unterzogen werden muss. Andere den Innenraum begrenzende Bauelemente können weniger komplex ausgebildet sein, wie zum Beispiel eine Folie oder eine Metallplatte.

Weitere vorteilhafte Ausbildungen und bevorzugte Weiterbildungen der Erfindung sind der Figurenbeschreibung und/oder den Unteransprüchen zu entnehmen. Im Folgenden wird die Erfindung anhand der in den Figuren dargestellten Ausführungsbeispiele näher beschrieben und erläutert.

### Kurze Beschreibung der Figuren

Es zeigen:
- Fig. 1: ein erstes Ausführungsbeispiel eines geschnittenen Detektorelementes in einem Herstellungsschritt vor der Kontaktierung mit einer Leiterplatte,
- Fig. 2: das Detektorelement der Figur 1 aus der Richtung des Strahlungseinfalls,
- Fig. 3A,B: jeweils ein Ausführungsbeispiel einer Detektorplatte,
- Fig. 4: ein zweites Ausführungsbeispiel eines Detektorelementes in geschnittener Darstellung vor der Kontaktierung mit einer Leiterplatte,
- Fig. 5: das Detektorelement aus Figur 4 aus der Richtung des Strahlungseinfalls,
- Fig. 6: eine schematische Darstellung einer Steckverbindung zwischen einem Detektorelement und einer Leiterplatte,
- Fig. 7A,B: mögliche Abschirmungsanordnungen zur Abschirmung von elektrischen oder elektronischen Bauteilen, insbesondere von Analyseschaltungen,
- Fig. 8: eine Detektorplatte mit wabenförmigem Detektorelementen,
- Fig. 9: eine Detektorplatte mit quadratischen Detektorelementen, und
- Fig. 10: ein Detektorelement mit Schutzfolie in Schnittdarstellung.

### Detaillierte Beschreibung der Figuren

Figur 1 zeigt ein Detektorelement, welches aus einer Senke der Trägerplatte 11 gebildet ist, in dem in Kombination mit der Schutzfolie 10 der Innenraum 16 gebildet wird. Im Innenraum 16 findet die Ionisation durch die ionisierende Strahlung statt. Die Senke ist im Wesentlichen kegelförmig ausgebildet, womit die beiden Elektroden, nämlich die Anode 12 und die Kathode 13, im Wesentlichen ein Segment einer Konusmantelfläche ausbilden und jeweils durch einen als Metallisierung ausgebildeten elektrisch leitendenden Auftrag ausgeführt sind. Die Anode 12 und die Kathode 13 sind beide durch einen metallisierungsfreien Streifen getrennt, der durch den ersten Hochspannungsabstand D1 definiert ist. Der erste Hochspannungsabstand D1 ist in Abhängigkeit der Betriebsspannung des Detektorelementes gewählt worden.

Die Öffnung 14 ist anodenseitig angebracht und weist eine Durchkontaktierung auf, die einerseits elektrisch leitend mit der Anode 12 verbunden ist, und andererseits mit dem Kontaktbereich 25, der außerhalb des Innenraums 16 angeordnet ist. Aufgrund der öffnungsnahen Anordnung des Kontaktbereiches 25 ist der Kontaktbereich 25 ringförmig ausgeführt, sodass eine Kontaktierung mit einer Kugel 24, die elektrisch leitend mit der Leiterbahn 22 verbunden ist, ermöglicht wird.

Eine kostengünstigere Option kann realisiert werden, wenn die Kugeln 23,24 nicht aus Metall, sondern aus Lotpaste, einer Mischung aus Lotmetallpulver und Flussmittel, gebildet werden. Die Lotpaste kann auf die Leiterplatte 17 aufgedruckt werden und in einem Ofen aufgeschmolzen werden. Im erhitzten Zustand kann die Kontaktierung mit dem jeweiligen Kontaktbereich 25,26 umgesetzt werden, die auch eine Fixierung der Trägerplatte 11 mit der Leiterplatte 17 herbeiführt.

Folgt man der Kontaktierungsbewegungsrichtung 18, so können die Kugeln 23,24 jeweils in die Kontaktbereiche 25 und 26 gebracht werden, sodass sowohl die Anode 12 als auch Kathode 13 mit einem Schaltkreis außerhalb des Detektorelementes 20 verbunden werden. Alternativ kann auch die Trägerplatte 11 zur Aufbringung von Leiterbahnen verwendet werden, sodass eine Kontaktierung der Anode 12 und der Kathode 13 mit beispielsweise einer Analyseschaltung möglich wird.

Figur 2 zeigt das Detektorelement 20 aus Figur 1, wobei dieses in Richtung des Strahlungseinfalls gemäß der Bestrahlungsrichtung B zu betrachten ist.

Die Figuren 3A und 3B stellen zwei mögliche Detektorplatten 27,28 dar, die durch entsprechende Anordnungen der Detektorelemente 20 auf das zu messende Strahlprofil einstellbar sind. Auf diese Weise können durch die entsprechende Auflösung einer beliebigen zweidimensionalen Fläche eine Vielzahl von Anwendungen Berücksichtigung finden.

Figur 4 zeigt ein Detektorelement 50, welches im Wesentlichen die Form einer inversen Pyramide ausbildet. Dabei umfasst die Trägerplatte 41 die Anode 42 mit der darin eingebrachten Vertiefung fast völlig. Lediglich der Kontaktbereich 46 ragt aus dem Detektorelement 50 heraus. Der Kontaktbereich 46 wurde durch eine zweite Metallisierung gebildet, die nach der Innenraum 43 seitigen Metallisierung der Anode 42 aufgebracht wurde. Beide Metallisierungen sind zu einer einzigen flächigen Leiterbahn verschmolzen, sodass eine elektrische Leitung zwischen der Anode 42 und einer Leiterplatte 47 dadurch bewerkstelligt wird, dass die Kugel 45, die auf der Leiterplatte 47 aufgebracht ist, mit dem ringförmigen Kontaktbereich 46 derartig zusammen wirkt, dass Hochspannung von einem elektrischen Bauelement, wie zum Beispiel einer integrierten Schaltung (Integrated Circuit), zur Anode 42 übertragen werden kann.

Vorteilhafterweise kann mittels der beschriebenen Methode eine herkömmliche Leiterplatte 47 mit dem Detektorelement 50 verbunden werden, wobei beliebige Schaltungen auf dem Wege der Kugelgitterkontaktierung mit einer Vielzahl von Detektorelementen 50 oder auch unterschiedlichen Detektorelementen verwendbar sind. Lediglich durch die gleichartige Anordnung aller Kontaktbereiche 46 und aller eingesetzten Kugeln 45 wird eine gleichzeitige Mehrfachkontaktierung in einem Arbeitsschritt ermöglicht.

Der zweite Hochspannungsabstand D2 zwischen der als Kathode ausgebildeten Metallfolie 40 sichert gegen einen Hochspannungsüberschlag zwischen der Anode 42 und der Kathode 40. Aufgrund der verwendeten Trägerplatte 41 kann nunmehr die Ausgestaltung der Kathode 40 als Metallplatte umgesetzt werden, womit diese besonders einfach herstellbar ist.

Das elektronische Bauelement 49 ist nur beispielhaft für eine Reihe von möglichen Baugruppen, wie zum Beispiel einem Elektrometerverstärker, anzusehen, genauso wie auch die Art der elektrischen Verbindung mit der Leiterplatte 47, die hier über Kontaktbeine 51 und Lötstellen 52 gewährleistet wird und mit anderen elektrischen Verbindungen ersetzbar ist.

Die ionisierende Strahlung folgt der Bestrahlungsrichtung B in den Innenraum 43 durch die Metallplatte 40 hindurch, die bei entsprechender Dicke die ionisierende Strahlung nur marginal absorbiert. Alternativ kann eine Bestrahlungsrichtung B gewählt werden, die durch die Trägerplatte 41 hindurchreicht, womit lediglich ein absorptionsarmer Kunststoff die ionisierende Strahlung behindert.

Figur 5 zeigt das Detektorelement 50 aus der in der Figur 4 eingezeichneten Bestrahlungsrichtung B. Die Anode 42 weist fünf unterschiedliche Flächen auf, wobei jede Fläche eine anders gerichtete Flächennormale aufweist. Die Fläche mit der Öffnung 44 weist eine Flächennormale auf, die der Bestrahlungsrichtung B entgegengerichtet ist. Alle anderen Flächen bilden einen Winkel mit der Bestrahlungsrichtung B aus, der ungleich 0° und ungleich 90° ist.

Figur 6 zeigt eine leitende Steckverbindung zwischen einer Kathode 64, die in einem Detektorelement aufmetallisiert worden ist. Die Öffnung 65 weist eine Durchkontaktierung der Kathode 64 auf, die sich auf einem Zapfen 63 fortsetzt, der unmittelbar neben der Öffnung 65 angeordnet ist. Auf den Zapfen 63 bildet die Metallisierung eine Kontaktfläche 66, die mit einer Gegenkontaktfläche 68 in leitende Verbindung tritt, sobald der Zapfen 63 in der Öffnung 62 der Leiterplatte 67 eingeklemmt wird. Die elektrisch kontaktierende Steckverbindung 60 kann somit durch einfaches Stecken der Leiterplatte 67 auf die Detektorelemente bewerkstelligt werden, womit die Gitteranordnung wieder zu einem sehr vorteilhaften Herstellungsvorteil führt, zumal weder zur elektrischen Kontaktierung, noch zur Befestigung weitere Schritte unternommen werden müssen.

Optional wird die Steckverbindung im gesteckten Zustand an den Kontaktflächen 66 und 68 verlötet, um eine bessere elektrische Leitung zu gewährleisten oder zu einer strukturellen Verstärkung zu führen.

Figur 7A zeigt eine Abschirmoption, die ein elektronisches Bauelement 78, welches stellvertretend für Analyseschaltungen und andere integrierte Schaltungen steht, vor der ionisierenden Strahlung, verdeutlicht durch den Pfeil der Bestrahlungsrichtung B, vor Beschädigungen schützt. Dazu wird eine Anordnung von 400 Mikrometer dicken Kupfermetallisierungen 72 verwendet, die in versetzter Anordnung einen vorteilhaften Abschirmschutz bilden, wobei die Leiterplatte 71 aus mehreren Leiterebenen gebildet ist, die sich in einem Winkel aneinander anschließen. Die Kugeln 73 können zur Kontaktierung mit Detektorelementen verwendet werden, wobei die Leiterplatte 71 beispielsweise als eine Multilayer-Leiterplatte ausgeführt ist.

Figur 7B zeigt eine Metallkernleiterplatte 83 mit einer Metallisierung 86, die in der Öffnung 85 eine Durchkontaktierung bildet. Zur Absorption werden Metalleinlagen 84 aus Aluminium oder Blei verwendet, die von Kunstharz (Epoxy) 82 umschlossen werden. Diese Metallkernplatten 83 lassen sich als Trägerplatten zur Abschirmung von Strahlungsempfindlichen elektrischen Baugruppen oder Bauelementen 78, insbesondere Analyseschaltungen, einsetzen, wobei die Bauelemente über die Durchkontaktierung mit den Detektorelementen verbunden werden.

Figur 8 verdeutlicht die flächeneffizienten Anordnungsmöglichkeiten von Detektorelementen 81 auf Detektorplatten 80, wobei die entsprechende zweidimensionale Form in Bezug zur Bestrahlungsrichtung B optimiert ist.

Die Wabenform der Detektorelemente 81 führt zu einer äußerst effektiven Anordnung, wobei nahezu die gesamte Fläche der Trägerplatte der Detektorplatte 80 als Elektronenfläche oder Detektionsfläche verwendet werden kann. Somit liegt nur ein sehr kleiner Anteil der Oberfläche des Trägerteils brach.

Figur 9 verdeutlicht die platzsparenden Anordnungsmöglichkeiten von Detektorelementen 91 auf der Detektorplatte 90, wobei die entsprechende zweidimensionale Form in Bezug zur Bestrahlungsrichtung B optimiert ist.

Werden die Detektorelemente 91 mit einem definierten Abstand auf der Detektorplatte 90 angeordnet, so sind auf der Rückseite der zur Detektorplatte 90 gehörenden Trägerplatte Leiterbahnen aufmetallisierbar. Somit entfällt die Verwendung einer zweiten Leiterplatte.

Figur 10 zeigt ein Detektorelement 100 in Schnittdarstellung, wobei die Schutzfolie 10 den Innenraum 105 abdeckt. Die Metallisierung der Kathode 102 ist im Wesentlichen konisch ausgebildet und umfasst den metallisierten Stift 104, wobei dessen Metallisierung die Anode 101 ausbildet und diese kontaktierend mit einer weiteren Metallisierung im Kontaktbereich 107 leitend verbunden ist. Entsprechend bildet die Öffnung 108 mit der Metallisierung der Kathode 102 bis in den Kontaktbereich 106 eine Durchkontaktierung aus.

Für das laserbasierte Metallisierungsverfahren ist der Stift 104 aufgrund der konusartigen Form der Senke und auch der darin aufgetragenen Kathode 102 leicht erreichbar beziehungsweise leicht metallisierbar. Es fließen Ströme zwischen ein bis zwei Mikroampere und 50 Femtoampere.

Aufgrund der Form sind die Detektorelemente in großer Zahl anordenbar und auf einer Detektorplatte 80,90 verteilbar. Diese Skalierung kann viele Detektionselemente einschließen und zu einer großen Auflösung des Strahlungsprofils führen.

Bei allen Ausführungsbeispielen und Ausführungsformen kann in Abhängigkeit der technischen Umstände jeweils die Anode mit der Kathode vertauscht angeordnet werden, wobei beispielsweise die Anode eine dreidimensionale Form aufweist oder alternativ die Kathode eine dreidimensionale Form aufweist oder beide Elektroden eine dreidimensionale Form gemäß der Erfindung aufweisen.

Bei allen Ausführungsbeispielen kann die Trägerplatte 11,41 sowohl durch ein Spritzgussverfahren als auch durch eine spanende Fertigung und/oder eine Umformung hergestellt sein. Grundsätzlich gilt, dass bei großer Komplexität ein Spritzgießen vorteilhafter ist. Jedoch ist beispielsweise die Trägerplatte 11 der Figuren 1 und 2 genauso durch einen Press- oder Prägevorgang (Umformung) herstellbar, worauf die Öffnungen 14,15 im Nachgang durch Bohren hergestellt werden (spanende Fertigung).

Zusammenfassend betrifft die Erfindung eine Detektorplatte bestehend aus einer, insbesondere spritzgegossenen, Trägerplatte mit einer Mehrzahl von Detektorelementen zur Detektion ionisierender Strahlung. Die Detektorelemente funktionieren gemäß dem Prinzip eines Geiger-Müller-Zählers, wobei nunmehr die Erfindung zur Vereinfachung des Herstellungsprozesses und zur Kostenersparnis vorschlägt, dass die Anode und/oder die Kathode als nicht in einer einzigen Ebene liegenden Metallisierung auf der Trägerplatte der Detektorplatte ausgebildet sind/ist. Auf diese Weise ergeben sich vielfältige Möglichkeiten den als Ionisationskammer verwendeten Innenraum auszubilden und die Elektroden in diesem Raum anzuordnen. Auch die Kontaktierungsmöglichkeiten mit weiteren Leiterplatten stellen sich als sehr vorteilhaft heraus. Dies wirkt sich ebenfalls vorteilhaft auf den Herstellungsprozess aber auch auf die Qualitäten der Strahlungsmessgeräte aus, die derartige Detektorplatten verwenden.

### Bezugszeichenliste

- B: Bestrahlungsrichtung
- D1: erster Hochspannungsabstand
- D2: zweiter Hochspannungsabstand
- 10: Schutzfolie
- 11: Trägerplatte
- 12: Anode
- 13: Kathode
- 14: erste Öffnung
- 15: zweite Öffnung
- 16: Innenraum
- 17: Leiterplatte
- 18: Kontaktbewegungsrichtung
- 20: Detektorelement
- 21: zweite Leiterbahn
- 22: erste Leiterbahn
- 23: Kugel
- 24: Kugel
- 25: Kontaktbereich
- 26: Kontaktbereich
- 27: Detektorplatte
- 28: Detektorplatte
- 40: als Metallplatte ausgebildete Kathode
- 41: Trägerplatte
- 42: Anode
- 43: Innenraum
- 44: Öffnung
- 45: Kugel
- 46: Kontaktbereich
- 47: Leiterplatte
- 48: Leiterbahn
- 49: elektrisches Bauelement
- 50: Detektorelement
- 51: Kontaktbein
- 52: Lötstelle
- 60: elektrisch kontaktierende Steckverbindung
- 61: Leiterbahn
- 62: Stecköffnung
- 63: Zapfen
- 64: Kathode
- 65: Öffnung
- 66: Kontaktfläche
- 67: Leiterplatte
- 68: Gegenkontaktfläche
- 69: Trägerplatte
- 70: Abschirmungsanordnung
- 71: Leiterplatte
- 72: Kupferschirmung
- 73: Kugel
- 78: elektronisches Bauelement
- 80: Trägerplatte
- 81: Detektorelement
- 82: Kunstharz
- 83: Abschirmung
- 84: Metalleinlage
- 85: Öffnung
- 86: Metallisierung
- 90: Trägerplatte
- 91: Detektorelement
- 100: Detektorelement
- 101: Anode
- 102: Kathode
- 104: Stift
- 105: Innenraum
- 106: Kontaktbereich
- 107: Kontaktbereich
- 108: Öffnung
- 109: Öffnung

## Patentansprüche

1. Detektorplatte (27,28,80,90), bestehend aus einer spritzgegossenen Trägerplatte (11,41,69) mit einer Mehrzahl von Detektorelementen (20,50,81,91,100) zur Detektion ionisierender Strahlung, wobei die Detektorelemente (20,50,81,91,100) dazu ausgebildet sind, bei einer indirekten oder direkten Ionisierung durch die ionisierende Strahlung in einem Innenraum (16,43,105) des jeweiligen Detektorelements (20,50,81,91,100) einen elektrischen Ionisationsstrom zwischen einer Anode (12,42,101) und einer Kathode (13,40,64,102) des jeweiligen Detektorelements (20,50,81,91,100) zu generieren, wobei die Anode (12,42,101) und/oder die Kathode (13,40,64,102) als nicht in einer einzigen Ebene liegender, elektrisch leitender Auftrag auf der spritzgegossenen Trägerplatte (11,41,69) ausgebildet ist/sind, wobei der Innenraum (16,43,105) zumindest teilweise mittels einer Senke in der spritzgegossenen Trägerplatte (11,41,69) ausgebildet ist, **dadurch gekennzeichnet, dass** die Senke des jeweiligen Detektorelementes (20,50,81,91,100) eine Öffnung (44) oder zwei Öffnungen (14,15) mit jeweils einer Durchkontaktierung durch die spritzgegossene Trägerplatte (11,41,69) aufweist.

2. Detektorplatte (27,28,80,90) nach Anspruch 1, wobei die Anode (12,42,101) und/oder die Kathode (13,40,64,102) aus mindestens zwei elektrisch leitenden Aufträgen gebildet sind/ist.

3. Detektorplatte (27,28,80,90) nach Anspruch 2, wobei die durch die mindestens zwei elektrisch leitenden Aufträge gebildete Durchkontaktierung erlaubt, den Anodenstrom beziehungsweise den Kathodenstrom aus dem Innenraum (16,43,105) des Detektorelementes (20,50,81,91,100) nach außen zu leiten.

4. Detektorplatte (27,28,80,90) nach einem der vorhergehenden Ansprüche, wobei die Anode (12,42,101) und die Kathode (13,40,64,102) den Innenraum (16,43,105) zumindest teilweise begrenzen.

5. Detektorplatte (27,28,80,90) nach einem der vorhergehenden Ansprüche, wobei der Innenraum (16,43,105) teilweise von einem flächigen Schutzelement (10,40) begrenzt wird und das flächige Schutzelement (10,40) die Anode (12,42,101) oder die Kathode (13,40,64,102) teilweise oder ganz ausbildet.

6. Detektorplatte (27,28,80,90) nach einem der vorhergehenden Ansprüche, wobei die Anode (12,42,101) und/oder die Kathode (13,40,64,102) gewölbt sind/ist oder wenigstens zwei Flächen mit unterschiedlich orientierten Flächennormalen aufweisen/aufweist.

7. Detektorplatte (27,28,80,90) nach einem der vorhergehenden Ansprüche, wobei die Detektorelemente (20,50,81,91,100) mit Analyseschaltungen elektrisch verbunden sind, wobei die Analyseschaltungen teilweise oder ganz im für die Messung relevanten Strahlengang angeordnet und mittels schirmenden Metallisierungen abgeschirmt sind.

8. Detektorplatte (27,28,80,90) nach einem der vorhergehenden Ansprüche, wobei die Detektorelemente (20,50,81,91,100) mit Analyseschaltungen elektrisch verbunden sind, wobei die Analyseschaltungen teilweise oder ganz außerhalb des für die Messung relevanten Strahlengangs angeordnet sind.

9. Detektorplatte (27,28,80,90) nach einem der vorhergehenden Ansprüche, wobei die Anode (12,42,101) und/oder Kathode (13,40,64,102) leitend mit einem Kontaktbereich (25,26,46,106,107) verbunden sind/ist oder diesen aufweisen/aufweist, wobei der Kontaktbereich (25,26,46,106,107) außerhalb des Innenraumes (16,43,105) angeordnet ist.

10. Detektorplatte (27,28,80,90) nach Anspruch 9, wobei sich der Kontaktbereich (25,26,46) über einen Zapfen (63) erstreckt und der Zapfen (63) dazu vorgesehen ist, eine leitende Steckverbindung herzustellen.

11. Detektorplatte (27,28,80,90) nach Anspruch 1, wobei die Trägerplatte (11,41,69) mittels der Durchkontaktierungen eine Gegenanordnung zu einer kontaktierbaren Kugelgitteranordnung ausbildet.

12. Strahlungsanalysegerät mit einer Detektorplatte (27,28,80,90) nach einem der vorhergehenden Ansprüche.

13. Verfahren zur Herstellung einer Detektorplatte (27,28,80,90), bestehend aus einer Trägerplatte (11,41,69) mit einer Mehrzahl von Detektorelementen (20,50,81,91,100) zur Detektion ionisierender Strahlung, wobei die Detektorelemente (20,50,81,91,100) dazu ausgebildet sind, bei einer indirekten oder direkten Ionisierung durch die ionisierende Strahlung in einem Innenraum (16,43,105) des jeweiligen Detektorelements (20,50,81,91,100) einen elektrischen lonisationsstrom zwischen einer Anode (12,42,101) und einer Kathode (13,40,64,102) des jeweiligen Detektorelements (20,50,81,91,100) zu generieren, **gekennzeichnet durch** die Schritte:
- Herstellung der Trägerplatte (11,41,69) mittels eines Spritzgussverfahrens, wobei der Innenraum (16,43,105) zumindest teilweise mittels einer Senke in der Trägerplatte (11,41,69) ausgebildet wird und die Senke eine Öffnung (44) oder zwei Öffnungen (14,15) aufweist, und
- Aufbringen von in den Detektorelementen (20,50,81,91,100) als Anode (12,42,101) und/oder Kathode (13,40,64,102) verwendbaren, elektrisch leitenden Aufträgen, wobei wenigstens einer der elektrisch leitenden Aufträge nicht in einer einzigen Ebene angeordnet wird und die eine Öffnung (44) oder die zwei Öffnungen (14,15) der Senke des jeweiligen Detektorelementes (20,50,81,91,100) mit jeweils einer Durchkontaktierung durch die Trägerplatte (11,41,69) versehen werden.

14. Verfahren nach Anspruch 13, wobei die Anode (12,42,101) und/oder die Kathode (13,40,64,102) aus mindestens zwei elektrisch leitenden Aufträgen gebildet wird/werden.

15. Verfahren nach Anspruch 14, wobei mittels der mindestens zwei elektrisch leitenden Aufträge eine Durchkontaktierung an der Trägerplatte (11,41,69) ausgebildet wird.

## Claims

1. A detector plate (27, 28, 80, 90) comprising an injection-moulded carrier plate (11, 41, 69) with a plurality of detector elements (20, 50, 81, 91, 100) for detecting ionizing radiation, wherein the detector elements (20, 50, 81, 91, 100) are configured to generate an electrical ionization current between an anode (12, 42, 101) and a cathode (13, 40, 64, 102) of the respective detector element (20, 50, 81, 91, 100) upon indirect or direct- ionization by ionizing radiation in an inner chamber (16, 43, 105) of the respective detector element (20, 50, 81, 91, 100), wherein the anode (12, 42, 101) and/or the cathode (13, 40, 64, 102) is/are configured as an electrically conductive application on the injection-moulded carrier plate (11, 41, 69) which does not lie in a single plane, wherein the inner chamber (16, 43, 105) is configured at least partially by means of a depression in the injection-moulded carrier plate (11, 41, 69), **characterized in that** the depression in the respective detector element (20, 50, 81, 91, 100) has an opening (44) or two openings (14, 15), each with a through-connection through the injection-moulded carrier plate (11, 41, 69).

2. The detector plate (27, 28, 80, 90) according to claim 1, wherein the anode (12, 42, 101) and/or the cathode (13, 40, 64, 102) are/is formed from at least two electrically conductive applications.

3. The detector plate (27, 28, 80, 90) according to claim 2, wherein the through-connection formed by the at least two electrically conductive applications allows the anode current or the cathode current to be conducted outwards from the inner chamber (16, 43, 105) of the detector element (20, 50, 81, 91, 100).

4. The detector plate (27, 28, 80, 90) according to one of the preceding claims, wherein the anode (12, 42, 101) and the cathode (13, 40, 64, 102) at least partially delimit the inner chamber (16, 43, 105).

5. The detector plate (27, 28, 80, 90) according to one of the preceding claims, wherein the inner chamber (16, 43, 105) is partially delimited by a two-dimensional protective element (10, 40) and the two-dimensional protective element (10, 40) forms the anode (12, 42, 101) or the cathode (13, 40, 64, 102) partially or completely.

6. The detector plate (27, 28, 80, 90) according to one of the preceding claims, wherein the anode (12, 42, 101) and/or the cathode (13, 40, 64, 102) are/is arched or have/has at least two surfaces with differently oriented surface normals.

7. The detector plate (27, 28, 80, 90) according to one of the preceding claims, wherein the detector elements (20, 50, 81, 91, 100) are electrically connected to analysing circuits, wherein the analysing circuits are partially or completely arranged in the relevant beam path for measurement and are shielded by means of shielding metallization.

8. The detector plate (27, 28, 80, 90) according to one of the preceding claims, wherein the detector elements (20, 50, 81, 91, 100) are electrically connected to analysing circuits, wherein the analysing circuits are arranged partially or completely outside the beam path relevant to the measurement.

9. The detector plate (27, 28, 80, 90) according to one of the preceding claims, wherein the anode (12, 42, 101) and/or the cathode (13, 40, 64, 102) are/is connected conductively to a contact region (25, 26, 46, 106, 107) or exhibit said contact region (25, 26, 46, 106, 107), wherein the contact region (25, 26, 46, 106, 107) is arranged outside the inner chamber (16, 43, 105).

10. The detector plate (27, 28, 80, 90) according to claim 9, wherein the contact region (25, 26, 46) extends via a pin (63) and the pin (63) is provided to produce a conducting plug-in connection.

11. The detector plate (27, 28, 80, 90) according to claim 1, wherein the carrier plate (11, 41, 69) forms a counter-arrangement to a contactable ball grid arrangement by means of a through-connection.

12. A radiation analysis unit having a detector plate (27, 28, 80, 90) according to one of the preceding claims.

13. A method for producing a detector plate (27, 28, 80, 90) comprising a carrier plate (11, 41, 69) having a plurality of detector elements (20, 50, 81, 91, 100) for the detection of ionizing radiation, wherein the detector elements (20, 50, 81, 91, 100) are configured to generate an electrical ionization current between an anode (12, 42, 101) and a cathode (13, 40, 64, 102) of the respective detector element (20, 50, 81, 91, 100) upon indirect or direct ionization by ionizing radiation in an inner chamber (16, 43, 105) of the respective detector element (20, 50, 81, 91, 100), **characterized by** the steps:
- production of the carrier plate (11, 41, 69) by means of an injection-moulding process, wherein the inner chamber (16, 43, 105) is formed at least partially by means of a depression in the carrier plate (11, 41, 69) and the depression has an opening (44) or two openings (14, 15), and
- addition of electrically conductive applications that can be used in the detector elements (20, 50, 81, 91, 100) as the anode (12, 42, 101) and/or cathode (13, 40, 64, 102), wherein at least one of the electrically conductive applications is not arranged in a single plane and the one opening (44) or the two openings (14, 15) of the depression in the respective detector element (20, 50, 81, 91, 100) are each provided with a through-connection by the carrier plate (111, 41, 69).

14. The method according to claim 13, wherein the anode (12, 42, 101) and/or the cathode (13, 40, 64, 102) is/are formed from at least two electrically conductive applications.

15. The method according to claim 14, wherein by means of the at least two electrically conductive applications, a through-connection to the carrier plate (11, 41, 69) is formed.

## Revendications

1. Plaque de détection (27, 28, 80, 90), constituée d'une plaque porteuse (11, 41, 69) moulée par injection, pourvue d'une pluralité d'éléments détecteurs (20, 50, 81, 91, 100), destinés à détecter un rayonnement ionisant, les éléments détecteurs (20, 50, 81, 91, 100) étant conçus pour générer, lors d'une ionisation indirecte ou directe par rayonnement ionisant, dans un espace intérieur (16, 43, 105) de l'élément détecteur (20, 50, 81, 91, 100) concerné un courant d'ionisation électrique entre une anode (12, 42, 101) et une cathode (13, 40, 64, 102) de l'élément détecteur (20, 50, 81, 91, 100) concerné,
l'anode (12, 42, 101) et/ou la cathode (13, 40, 64, 102) étant configurée(s) en tant qu'une application conductrice d'électricité sur la plaque porteuse (11, 41, 69) moulée par injection qui ne se situe pas dans un seul plan, l'espace intérieur (16, 43, 105) étant conçu au moins en partie au moyen d'une cuvette dans la plaque porteuse (11, 41, 69) moulée par injection, **caractérisée en ce que** la cuvette dans l'élément détecteur (20, 50, 81, 91, 100) respectif comporte un orifice (44) ou deux orifices (14, 15), pourvu (s) chacun d'un via à travers la plaque porteuse (11, 41, 69) moulée par injection.

2. Plaque de détection (27, 28, 80, 90) selon la revendication 1, l'anode (12, 42, 101) et/ou la cathode (13, 40, 64, 102) étant formée(s) par au moins deux applications conductrices d'électricité.

3. Plaque de détection (27, 28, 80, 90) selon la revendication 2, le via créé à travers les au moins deux applications conductrices d'électricité permettant de conduire le courant anodique, respectivement le courant cathodique vers l'extérieur, à partir de l'espace intérieur (16, 43, 105) de l'élément détecteur (20, 50, 81, 91, 100).

4. Plaque de détection (27, 28, 80, 90) selon l'une quelconque des revendications précédentes, l'anode (12, 42, 101) et la cathode (13, 40, 64, 102) délimitant au moins en partie l'espace intérieur (16, 43, 105).

5. Plaque de détection (27, 28, 80, 90) selon l'une quelconque des revendications précédentes, l'espace intérieur (16, 43, 105) étant délimité en partie par un élément protecteur (10, 40) plan et l'élément protecteur (10, 40) plan formant partiellement ou totalement l'anode (12, 42, 101) ou la cathode (13, 40, 64, 102).

6. Plaque de détection (27, 28, 80, 90) selon l'une quelconque des revendications précédentes, l'anode (12, 42, 101) et/ou la cathode (13, 40, 64, 102) étant voûtée(s) ou comportant au moins deux surfaces avec des normales à la surface d'orientation différente.

7. Plaque de détection (27, 28, 80, 90) selon l'une quelconque des revendications précédentes, les éléments détecteurs (20, 50, 81, 91, 100) étant électriquement connectés avec des circuits analyseurs, les circuits analyseurs étant placés partiellement ou totalement dans le trajet de faisceau déterminant pour la mesure et étant blindés au moyen de métallisations de blindage.

8. Plaque de détection (27, 28, 80, 90) selon l'une quelconque des revendications précédentes, les éléments détecteurs (20, 50, 81, 91, 100) étant électriquement connectés avec des circuits analyseurs, les circuits analyseurs étant placés partiellement ou totalement hors du trajet de faisceau déterminant pour la mesure.

9. Plaque de détection (27, 28, 80, 90) selon l'une quelconque des revendications précédentes, l'anode (12, 42, 101) et/ou la cathode (13, 40, 64, 102) étant connectée(s) de manière conductrice avec une zone de contact (25, 26, 46, 106, 107) ou comportant ladite zone de contact (25, 26, 46, 106, 107), la zone de contact (25, 26, 46, 106, 107) étant placée à l'extérieur de l'espace intérieur (16, 43, 105).

10. Plaque de détection (27, 28, 80, 90) selon la revendication 9, la zone de contact (25, 26, 46) s'étendant par-dessus un tenon (63) et le tenon (63) étant prévu pour créer une connexion enfichable conductrice.

11. Plaque de détection (27, 28, 80, 90) selon la revendication 1, la plaque porteuse (11, 41, 69) formant au moyen des vias un contre-agencement d'un agencement de grilles matricielles à billes.

12. Appareil d'analyse de rayonnement, pourvu d'une plaque de détection (27, 28, 80, 90) selon l'une quelconque des revendications précédentes.

13. Procédé, destiné à fabriquer une plaque de détection (27, 28, 80, 90), constituée d'une plaque porteuse (11, 41, 69) pourvue d'une pluralité d'éléments détecteurs (20, 50, 81, 91, 100), destinés à détecter un rayonnement ionisant, les éléments détecteurs (20, 50, 81, 91, 100) étant conçus pour générer, lors d'une ionisation indirecte ou directe par rayonnement ionisant, dans un espace intérieur (16, 43, 105) de l'élément détecteur (20, 50, 81, 91, 100) concerné un courant d'ionisation électrique entre une anode (12, 42, 101) et une cathode (13, 40, 64, 102) de l'élément détecteur (20, 50, 81, 91, 100) concerné, **caractérisé par** les étapes consistant à :
- fabriquer la plaque porteuse (11, 41, 69) au moyen d'un procédé de moulage par injection, l'espace intérieur (16, 43, 105) étant conçu au moins en partie au moyen d'une cuvette dans la plaque porteuse (11, 41, 69) et la cuvette comportant un orifice (44) ou deux orifices (14, 15) et
- ajouter des applications conductrices d'électricité, utilisables dans les éléments détecteurs (20, 50, 81, 91, 100) en tant qu'anode (12, 42, 101) et/ou de cathode (13, 40, 64, 102), au moins l'une des applications conductrices d'électricité n'étant pas placée dans un plan unique et l'orifice (44) ou les deux orifices (14, 15) de la cuvette de l'élément détecteur (20, 50, 81, 91, 100) concerné étant munis chacun d'un via à travers la plaque porteuse (11, 41, 69).

14. Procédé selon la revendication 13, l'anode (12, 42, 101) et/ou la cathode (13, 40, 64, 102) étant formée(s) par au moins deux applications conductrices d'électricité.

15. Procédé selon la revendication 14, au moyen des au moins deux applications conductrices d'électricité, un via étant créé sur la plaque porteuse (11, 41, 69).
